# FASCICULE DE BREVET EUROPEEN

(11) **EP 0 878 219 B1**
(45) Date de publication et mention de la délivrance du brevet: **04.06.2003**
(21) Numéro de dépôt: 98810006.1
(22) Date de dépôt: 08.01.1998
(51) Int. Cl.: A63C 17/00

(54) **Patin à roulettes à chaussure amovible**
Rollschuhe mit abnehmbarem Schuh
Rollerskates with removable shoe

(30) Priorité: 06.05.1997 FR 9705862
(43) Date de publication de la demande: 18.11.1998
(73) Titulaire: SKIS ROSSIGNOL S.A., 38500 Voiron (FR)
(72) Inventeur: Gignoux, Pierre, 38500 Coublevie (FR)
(74) Mandataire: Meylan, Robert Maurice

(56) Documents cités:
- EP-A- 0 801 965
- CH-A- 686 492
- FR-A- 2 720 286

## Description

La présente invention a pour objet un patin à roulettes comprenant un châssis équipé de roulettes et une chaussure fixée amoviblement au châssis en quatre points non alignés, par accrochage et verrouillage de manière à assurer une liaison stable entre la chaussure et le châssis, le verrouillage étant assuré automatiquement par la déformation d'un organe élastique lors du chaussage du châssis à roulettes.

La fixation amovible d'une chaussure à un patin à glace ou à roulettes remonte à l'origine du patinage. La fixation se faisait généralement par des griffes actionnées par un levier et venant enserrer la semelle de la chaussure. De telles fixations sont décrites dans les brevets CH 118 742 et US 1 402 010.

Dans une version plus moderne, décrite dans le brevet US 3 918 729, la semelle de la chaussure est munie d'une plaque métallique présentant, à l'avant, deux trous en forme de trous de serrure venant s'accrocher sur deux tenons du patin et, à l'arrière, un trou de baïonnette dans lequel vient s'engager un organe rotatif muni d'un bras d'actionnement et de deux barrettes horizontales venant s'appuyer sur deux rampes de manière à plaquer le talon de la chaussure contre la plaque métallique du patin. Ce patin ne comporte pas de moyen de verrouillage, la fixation étant maintenue par frottement.

Du brevet US 5 507 506 qui correspond au préambule de la revendication 1, on connaît un patin à roulettes à chaussure amovible dans lequel la chaussure est munie de glissières à l'avant et à l'arrière, ces glissières venant s'engager sur des rails du châssis. Un verrouillage automatique est assuré par une lame-ressort coudée sur laquelle le talon de la chaussure vient s'accrocher. Une telle exécution présente toutefois plusieurs inconvénients : il n'est pas aisé d'engager les glissières de la chaussure sur les rails, d'autant plus qu'aucun jeu ne peut être toléré, ce qui exige une précision de fabrication ou un engagement à force peu acceptable ou encore une déformation élastique nuisant à la stabilité de la chaussure. L'absence de jeu longitudinal au niveau du verrouillage est également difficile à maîtriser. La libération de la chaussure est peu commode.

De la demande de brevet FR 2 720 286, on connaît en outre un patin à roulettes à chaussure amovible dans lequel la chaussure est fixée par accrochage à l'avant, tandis qu'à l'arrière, la chaussure est munie d'un dispositif à genouillère par lequel on peut l'accrocher à l'arrière du châssis pour plaquer le talon de la chaussure contre le châssis.

L'invention a pour but de réaliser une fixation automatique simple, robuste, très stable, exempte de jeu et facile à ouvrir pour libérer la chaussure.

Le patin à roulettes selon l'invention est caractérisé en ce que l'accrochage et le verrouillage automatique sont assurés en tous les point de fixation par au moins un élément d'accrochage et de verrouillage soumis à l'action d'au moins d'un moyen élastique de rappel en position verrouillée et en ce que la patin comprend un moyen de déverrouillage constitué d'un levier de déverrouillage articulé à l'arrière du châssis et agissant sur l'élément d'accrochage et de verrouillage contre l'action du moyen élastique de manière à libérer la chaussure.

Selon certains modes d'exécution, l'accrochage et le verrouillage s'effectuent simultanément aux quatre points d'accrochage par un élément d'accrochage et de verrouillage commun aux quatre points.

Le levier de déverrouillage agit, de préférence, directement sur l'élément d'accrochage et de verrouillage.

Le levier de déverrouillage est de préférence articulé à l'arrière du châssis autour d'un axe horizontal transversal au châssis. Selon un mode d'exécution, lorsque la chaussure est séparée du châssis, le levier est maintenu dans une position sensiblement verticale par l'élément d'accrochage et de verrouillage, de telle sorte qu'il est utilisable comme poignée lors du chaussage des roulettes.

Avantageusement, le châssis présente, aux quatre points d'accrochage, des encoches en V dans lesquelles s'engagent des barrettes ou des tenons horizontaux de la chaussure.

Selon un mode d'exécution l'élément d'accrochage et de verrouillage, commun aux quatre points d'accrochage, présente des becs venant s'engager sur les barrettes ou tenons par des côtés inclinés de manière à les presser au fond des encoches en V. Ces côtés inclinés ont en outre pour effet de rattraper les jeux dus à l'usure des encoches et/ou des barrettes ou tenons.

Une usure différente des deux côtés du châssis peut être rattrapée grâce à la réalisation de l'élément d'accrochage et de verrouillage sous la forme de deux plaques parallèles découpées reliées entre elles par une entretoise avec un jeu autorisant un déplacement longitudinal d'une plaque par rapport à l'autre.

L'accrochage automatique peut être réalisé simplement en donnant une inclinaison aux côtés supérieurs inclinés des becs d'accrochage de manière à ce que les becs s'écartent sous la pression des barrettes ou tenons.

Ce mode d'exécution exige d'appuyer relativement fortement le pied sur le châssis pour le chaussage, pour vaincre la force du ressort de rappel. Selon un autre mode d'exécution, cette pression peut être fortement réduite en utilisant une gâchette retenant l'élément d'accrochage et de verrouillage en position déverrouillée, cette gâchette étant positionnée relativement au niveau du fond des encoches en V du châssis de manière à être actionnée par les tenons ou barrettes de la chaussure lors du chaussage. Cette gâchette peut être réalisée de différentes manières.

Avantageusement, un seul et même ressort assure à la fois le rappel de la gâchette et de l'élément d'accrochage et de verrouillage.

Le levier de déverrouillage peut en outre être utilisé comme poignée pour la manipulation du châssis lors du chaussage et comme moyen auxiliaire de maintien latéral de la chaussure, en particulier d'un collier équipant la chaussure.

Le dessin annexé représente, à titre d'exemple, quelques modes d'exécution de l'invention, ainsi que des variantes de celui-ci.
La figure 1 est une vue en coupe axiale, selon un plan vertical de symétrie du châssis, d'un patin à roulettes en ligne équipé de sa chaussure, selon un premier mode d'exécution.
La figure 2 est une vue partielle en coupe selon II-II du châssis et de la semelle de la chaussure.
La figure 3 est une vue analogue à la figure 1, mais sans la chaussure.
La figure 4 est une vue partielle, selon une coupe analogue à la figure 2, d'une première variante d'exécution du premier mode d'exécution.
La figure 5 est une vue en perspective d'une variante d'exécution de l'élément d'accrochage et de verrouillage.
La figure 6 est une vue en coupe d'une première variante d'exécution de la barrette d'accrochage.
La figure 7 est une vue en coupe d'une seconde variante des tenons d'accrochage.
La figure 8 représente, en coupe axiale, un deuxième mode d'exécution, à gâchette, en position déverrouillée, dans une première position de chaussage.
La figure 9 représente le deuxième mode d'exécution dans une position précédant immédiatement la libération de la gâchette.
La figure 10 représente le deuxième mode d'exécution en position verrouillée.
La figure 11 représente, en coupe axiale, un troisième mode d'exécution, à gâchette, en positon déverrouillée, dans une première position de chaussage.
La figure 12 représente le troisième mode d'exécution dans une position précédant immédiatement la libération de l'élément d'accrochage.
La figure 13 représente le troisième mode d'exécution en position verrouillée.
La figure 14 est une vue partielle, en coupe axiale, d'un quatrième mode d'exécution, à gâchette, en position déverrouillée, avant chaussage.
La figure 15 représente ce quatrième mode d'exécution après accrochage et verrouillage de l'avant de la chaussure.
La figure 16 représente ce quatrième mode d'exécution après accrochage et verrouillage de la partie arrière.

Le patin complet représenté à la figure 1 comprend une chaussure 1 montée amoviblement sur un châssis 2 équipé de quatre roulettes en ligne 3.

Le châssis 2 présente deux plaques parallèles 2a et 2b entre lesquelles sont montées les roulettes 3. Ces plaques sont entretoisées. Un tel châssis peut être réalisé, par exemple, au moyen d'un profilé extrudé en aluminium. Les bords supérieurs des plaques 2a et 2b présentent quatre encoches 4, 5, 6, 7 en forme de V disposées par paires l'une en face de l'autre, comme représenté à la figure 2. L'encoche 7 se trouve dans l'alignement de l'encoche 5 à la figure 2. Le châssis comporte en outre un élément d'accrochage et de verrouillage 8 articulé en un point intermédiaire dans le châssis 2 autour d'un axe 9 transversal au châssis, et monté avec jeu, c'est-à-dire perpendiculaire aux plaques 2a et 2b. Dans l'exemple représenté, l'élément d'accrochage et de verrouillage 8, que nous appellerons par la suite le verrou par mesure de simplification, est constitué de deux plaques métalliques parallèles découpées 8a et 8b reliées par une entretoise 10 de manière à présenter une largeur hors tout sensiblement égale à l'espace séparant les plaques 2a et 2b du châssis. Cette distance est, de préférence, d'environ 30 mm. La liaison entre l'entretoise 10 et la plaque 8a et 8b présente un jeu, de telle sorte que les plaques peuvent se déplacer légèrement longitudinalement l'une par rapport à l'autre.

Le verrou 8 présente, à l'avant, une paire de becs 12 et, dans sa partie arrière, une paire de becs 11 pour l'accrochage et le verrouillage de la chaussure comme ceci sera décrit plus loin. Chacun de ces becs présente un côté supérieur 13 relativement fortement incliné vers l'arrière du patin (environ 45°) et un côté inférieur 14 faiblement incliné en direction de l'avant du patin.

L'axe 9 traverse le verrou 8 à travers une lumière 15, plus précisément deux lumières alignées, orientées longitudinalement et permettant au verrou 8 de se déplacer longitudinalement relativement au châssis 2. L'axe 9 est relié à l'entretoise 10 par un ressort de traction 16 tirant le verrou 8 vers l'arrière du patin. Entre la lumière 15 et les becs arrières 11, le verrou 8 présente un second jeu de lumières 17 traversées, avec un jeu important, par un axe 18 fixé transversalement dans le châssis 2. Cet axe 18 et la lumière 17 assurent un guidage du verrou 8, mais avec un jeu vertical suffisant pour ne pas gêner la fixation de la chaussure, comme cela sera décrit plus loin, ainsi que pour permettre le rattrapage du jeu du à l'usure.

Le châssis 2 est en outre muni, à l'arrière, d'un levier de déverrouillage 19 articulé sur le châssis autour d'un axe horizontal 20 orienté transversalement au châssis. L'axe 20 est entouré d'un ressort en cor de chasse 21 sollicitant le levier 19 en rotation dans le sens des aiguilles d'une montre, c'est-à-dire vers l'avant du patin. Par son bras de levier inférieur 19a, le levier de déverrouillage 19 repousse le verrou 8 vers l'avant du patin lorsque le levier 19 est basculé vers l'arrière.

La chaussure 1 est munie d'une semelle souple 22 en matière synthétique permettant une marche aisée. Cette semelle 22 présente une creusure centrale 23 s'étendant sur toute la longueur du châssis 2 et dont le fond est de largeur au moins égale à la largeur hors tout du châssis 2. La semelle 22 est surmoulée sur deux inserts, tels que l'insert 29 visible à la figure 2, en matière plastique dure et résistante. Dans ces inserts sont ancrés deux arceaux métalliques en U 24 et 25 dont la partie horizontale 24a, respectivement 25a, constitue une barrette de fixation au châssis. Les bords inférieurs des inserts 29 et les barrettes sont situés en retrait de la surface inférieure de la semelle 22 de manière à ne pas venir en contact avec le sol lors de la marche. Les inserts 29 sont localisés aux endroits de fixation. Ils ne réduisent donc pratiquement pas la souplesse de la semelle lors de la marche. La distance entre les inserts 29 est, de préférence, supérieure à 8 cm de manière à assurer une bonne stabilité de la fixation.

Pour le rangement et le transport du châssis sans la chaussure, le levier 19 est avantageusement rabattu sur le châssis. Le levier 19 est relevé, pour le chaussage, dans la position représentée à la figure 3. Le verrou 8, tiré par son ressort 16, est alors en butée contre l'axe 9. Le levier 19, sollicité par son ressort 21, est en butée contre l'extrémité arrière du verrou 8.et il est avantageusement utilisé comme poignée pour tenir le patin. Pour chausser le patin, il suffit de poser le pied sur le châssis 2, de telle sorte que les barrettes 24a et 25a puissent s'engager dans les encoches 4 à 7. Les barrettes 24a et 25a viennent s'appuyer sur les côtés inclinés 13 des becs 11 et 12 du verrou. L'appui de la chaussure sur le châssis a pour effet d'écarter les becs 11 et 12, de telle sorte que les barrettes 24a et 25a peuvent pénétrer au fond des encoches en V du châssis. Le verrou 8 est alors rappelé dans la position représentée à la figure 1 par son ressort 16. Les becs 11 et 12 viennent ainsi verrouiller les barrettes au fond des encoches. Les tolérances de fabrication, ainsi que les jeux dus à l'usure des becs et des barrettes sont rattrapés par l'inclinaison des côtés inférieurs 14 des becs. Au cas où l'usure serait différente sur chacune des barrettes, l'articulation médiane du verrou 8 permet au verrou 8 de compenser, par basculement, cette différence de rattrapage de jeux et/ou par le déplacement relatif d'une plaque 8a, 8b par rapport à l'autre.

Dans la position chaussée représentée à la figure 1, on remarque la présence d'un jeu e entre le levier de déverrouillage 19 et le verrou 8. Ce jeu est destiné à permettre au levier 19, qui s'appuie contre un collier 26 de la chaussure articulé autour d'un axe 27, de manière bien connue, de suivre le mouvement de pivotement du collier 26 autour de l'axe 27. Le levier 29 prend plus précisément appui dans le fond d'un logement 28 prévu dans le dos du collier 26, les parois latérales de ce logement venant buter contre le levier 19 lors d'une flexion latérale du collier 26, de telle sorte que le levier 19 contribue à la tenue latérale de la chaussure. Un jeu est prévu entre l'extrémité supérieure du levier 19 et le haut du logement 28 pour assurer la liberté de mouvement nécessaire.

Le verrou 8 pourrait, bien entendu, être constitué d'une pièce massive monobloc, en métal ou en matière synthétique injectée. L'accrochage des barrettes 24a et 25a de la chaussure peut se faire en quatre points, comme dans l'exemple représenté, les points étant en réalité de courte section des barrettes, ou sur toute la longueur de la partie des barrettes située à l'intérieur du châssis. Dans tous les cas, la liaison entre chaussure et châssis a la forme d'un quadrilatère assurant une bonne stabilité latérale de la chaussure sur le châssis.

Le positionnement et le maintien latéral de la chaussure sur le châssis est assuré par le profil trapézoïdal des inserts 29 dont les côtés obliques viennent s'appuyer sur les bords chanfreinés 30 du châssis 2.

La construction décrite ci-dessus est susceptible de nombreuses autres variantes comprises dans le cadre de l'invention. Quelques unes de ces variantes seront décrites ci-après.

Dans la variante représentée à la figure 4, les plaques parallèles 8a et 8b constituant le verrou sont situées à l'extérieur du châssis, contre les faces extérieures des parois 2a et 2b du châssis. Comme dans le premier mode d'exécution, les plaques 2a et 2b sont reliées par une entretoise 10 qui traverse cette fois les parois 2a et 2b du châssis à travers deux lumières permettant le déplacement du verrou. Les plaques 8a et 8b sont en outre guidées par des épaulements 31 s'étendant sur une partie au moins de la longueur du châssis.

Les pièces d'accrochage solidaires de la chaussure sont constituées de pièces métalliques en forme de C 32 noyées dans les inserts 29. Les deux extrémités de la pièce 32 forment deux tenons 33, 34 qui s'engagent dans les encoches 4 à 7 du châssis et dans le verrou. Ces tenons 33 et 34 ne font pas ou que très peu saillie à l'intérieur du châssis, de telle sorte qu'un espace se trouve libéré pour des roulettes ou pour le logement d'un frein.

Le guidage des plaques 8a et 8b du verrou pourrait également être assuré , d'une part, par dessous, par des portées formées sur le châssis, et, d'autre part, par une seule paire de saillies ou tenons solidaires du châssis et coopérant avec des lumières du verrou.

La figure 5 représente une exécution du verrou en une seule pièce 35. Cette pièce est, par exemple, formée par découpage et pliage d'une tôle métallique, de manière à former deux parois latérales parallèles 35a et 35b correspondant aux plaques 8a et 8b du premier mode d'exécution, ces plaques 35a et 35b étant reliées par un pont 35c dans leur partie médiane, le verrou 35 reposant sur le châssis par ce pont 35c, de préférence légèrement bombé en direction du châssis et autour d'un axe transversal au châssis, de manière à constituer une surface de basculement sur le châssis pour le rattrapage de jeux différentiels. Dans sa partie médiane, la pièce 35 présente donc une section en U renversé par laquelle le verrou est à cheval sur le châssis.

Une barrette ou des tenons de fixation pourraient être obtenus par des pièces de formes différentes. Dans l'exemple représenté à la figure 6, la barrette 36a est constituée par la barre inférieure d'une pièce en I 36 noyée dans l'insert 29.

Dans la variante représentée à la figure 7, des tenons 37a et 37b sont constitués par les extrémités d'une pièce en plastique dur 37 noyée par surmoulage dans la semelle 22. Dans ce cas, insert et barrette sont confondus.

Un deuxième mode d'exécution sera maintenant décrit en relation avec les figures 8 à 10.

Afin d'éviter une multiplication des numéros de références, le châssis 2 et le levier de déverrouillage 19 ont été désignés par les mêmes numéros de références que dans le premier mode d'exécution malgré les différences de forme que l'on peut constater. De même pour les encoches en V 4 et 6.

Ce mode d'exécution comporte également un élément d'accrochage et de verrouillage commun aux quatre points d'accrochage. Cet élément d'accrochage est constitué de deux barres parallèles 40 qui seront par la suite désignées par le terme verrou pour simplifier. Ce verrou 40 est monté coulissant longitudinalement dans le châssis 2, dans lequel il est guidé entre, d'une part, deux entretoises 41 et 42 du châssis et, d'autre part, trois traverses 43, 44, 49 de ce même châssis. Le verrou 40 est muni de deux crochets 45 et 46 destinés à venir retenir et verrouiller les tenons 24a et 25a de la chaussure. L'extrémité arrière du verrou 40 est articulée au levier de déverrouillage 19 autour d'un axe 47 traversant le châssis 2 à travers une paire de lumières longitudinales telles que la lumière 48 permettant à l'axe 47 de se déplacer longitudinalement sur le châssis. En un point intermédiaire du verrou 40 est articulée, autour d'un axe 50, une gâchette 51 munie à son extrémité d'un crochet 52 par laquelle elle vient s'accrocher sur la traverse 43. La gâchette 51 est munie d'un plot 53 situé juste au-dessus de l'axe 50. A ce plot est accrochée l'extrémité d'un ressort 54 travaillant en traction, dont l'autre extrémité est accrochée au châssis en un point 55. Vu la faible distance entre l'axe 50 et le point d'accrochage 53 du ressort sur la gâchette, le ressort 54 exerce sur la gâchette 51 un couple relativement faible mais tout à fait suffisant pour maintenir la gâchette en position accrochée sur la traverse 43. Ce même ressort 54 a tendance à tirer le verrou 40 vers l'avant avec une force importante. Ce verrou est toutefois retenu par la gâchette 51 elle-même retenue par la traverse 43. Lors du chaussage du patin, les tenons avant 25a, 25b de la chaussure sont engagés les premiers dans les encoches avant 6 et 7 du châssis, conformément à une position normale du pied lors de l'opération de chaussage. Par la suite et pour simplifier la description, nous ne parlerons que des tenons et encoches en V visibles sur le dessin. Cette position est représentée à la figure 8.

Le talon de la chaussure est ensuite abaissé de telle sorte que son tenon arrière 24a vient s'engager dans l'encoche 4. Etant donné que la gâchette 51 traverse le profil de l'encoche 4, comme ceci est visible à la figure 8, le tenon 24a rencontre la gâchette et la repousse vers le bas, comme représenté à la figure 9. Lorsque le tenon 24a rencontre le fond de l'encoche 4, le crochet 52 de la gâchette est libéré de la traverse 43. Le ressort 54 peut alors tirer le verrou 40 vers l'avant de telle sorte que les becs 45 et 46 du verrou viennent verrouiller les tenons 24a et 25a comme représenté à la figure 10. Lors de ce déplacement, le levier 19 est entraîné par son axe 47 dans la lumière 48, mais avant d'arriver en bout de course dans cette lumière, l'extrémité inférieure 19a du levier de déverrouillage 19 arrive en butée contre la traverse 49, de telle sorte que le levier 19 est tiré vers l'avant et qu'il vient s'appuyer, avec une certaine pression, contre le dos de la chaussure. Comme dans le premier mode d'exécution, le levier 19 peut s'engager dans un logement du dos de la chaussure.

Pour libérer la chaussure, il suffit d'exercer une traction vers l'arrière sur le levier 19, dans le sens de la flèche, figure 10. Le levier 19 s'appuie sur le traverse 49 et tire en arrière le verrou 40 avec sa gâchette 51 qui vient à nouveau s'accrocher sur 43 comme représenté à la figure 8.

En position déchaussée (figure 8), le levier 19 peut être rabattu sur le châssis.

Le troisième mode d'exécution représenté aux figures 11 à 13 ne diffère essentiellement du deuxième mode d'exécution que par la réalisation de la gâchette. Par conséquent, afin d'éviter des répétitions, les parties ayant la même fonction que dans le deuxième mode d'exécution ont été désignées par les même numéros de références malgré d'éventuelles petites différences de forme. C'est en particulier le cas du verrou 40. Ce verrou 40 est guidé de la même manière que dans le deuxième mode d'exécution et il est relié au levier 19 de manière identique. Le ressort 54 est accroché directement au verrou 40 en un point 56. La gâchette est constituée ici d'un cliquet 57 en corde à piano encastré dans le châssis en un point 58 et s'appuyant sur une traverse 59. Dans la position déverrouillée représentée à la figure 11, ce cliquet 57 est fléchi élastiquement vers le bas et engagé dans une encoche 60 du verrou 40, de telle sorte qu'il retient ce verrou 40 qui est tiré vers l'avant par le ressort 54.

La figure 11 représente à nouveau la première phase de chaussage dans laquelle les tenons avant 25a, 25b de la chaussure sont engagés dans les encoches avant en V du châssis. Lorsque les tenons arrière s'engagent dans les encoches 4 et 5 du châssis, le tenon 24a rencontre le cliquet 57, comme représenté à la figure 12. Arrivé au fond de l'encoche, le tenon 24a a repoussé suffisamment le cliquet 57 pour que celui-ci s'échappe de l'encoche 60 du verrou 40. Ce verrou 40 peut alors avancer sous l'effet du ressort 54', comme représenté à la figure 13. Pour le reste, ce mode d'exécution est analogue au deuxième mode d'exécution. En particulier, lors de l'action de déverrouillage sur le levier 19, le cliquet 57 glisse sur le verrou 40 pour venir s'engager à nouveau dans l'encoche 60.

L'encoche 60 pourrait être remplacée par un simple épaulement contre lequel viendrait s'appuyer le cliquet 57.

Le troisième mode d'exécution représenté aux figures 14 à 16 se distingue des modes d'exécution précédents par la présence d'éléments d'accrochage et de verrouillage ou verrous distincts pour la fixation des tenons avant et des tenons arrière de la chaussure.

Comme représenté schématiquement à la figure 14, l'accrochage et le verrouillage est assuré par deux verrous 61 et 62 travaillant en sens opposé. Ces verrous sont réalisés de manière identique, de sorte que l'on se contentera de décrire en détail le verrou 61 en retenant que ce verrou peut être constitué d'une seule pièce ou de deux pièces identiques, une pour chaque tenon de la chaussure, par exemple. Le verrou 61 est en forme de r articulé sur le châssis autour d'un axe 63 et dont la partie supérieure forme un bec 64. Ce verrou présente un plot latéral 65 venant s'engager dans une encoche 66 d'une gâchette 68 constituant un levier du premier genre présentant, en son point d'appui, une découpe cylindrique 69 par laquelle ce levier s'appuie sur un bossage cylindrique 76 du châssis 2 qui lui sert de pivot. La gâchette 68 présente un court bras de levier 70 sur lequel s'appuie un ressort 71 travaillant en compression entre le bras 70 et le verrou 61 et maintenant la gâchette 68 en appui contre le plot 65. Ainsi, lorsque le plot 65 du verrou est engagé dans l'encoche 66 de la gâchette, le verrou 61 est retenu contre l'action du ressort 71.

Lors du chaussage, comme précédemment, ce sont les tenons 25a, 25b qui s'engagent tout d'abord dans les encoches 6 et 7. Le tenon 25a rencontre la gâchette 72 du verrou 62 et libère ce verrou lorsqu'il arrive au fond de l'encoche 6, comme représenté à la figure 15. L'avant de la chaussure est ainsi accroché et verrouillé. Ce sont ensuite les tenons arrière 24a, 24b qui s'engagent dans les encoches arrière du châssis et qui viennent, de la même manière, s'accrocher et se verrouiller par un verrou 61. Dans cette position, les tenons peuvent écarter les gâchettes des tenons 65, contrairement à ce qui est représenté au dessin.

Le déverrouillage est assuré par le levier 19 par l'intermédiaire d'un câble 73 dont une extrémité est fixée en 74 au verrou arrière 61, qui passe sur une poulie 75 du verrou avant 62 pour retourner en direction du levier 19 auquel il est fixé par son autre extrémité.

## Revendications

1. Patin à roulettes comprenant un châssis (2) équipé de roulettes (3) et une chaussure (1) fixée amoviblement au châssis en quatre points non alignés définissant un quadrilatère, par accrochage et verrouillage de manière à assurer une liaison stable entre la chaussure et le châssis, le verrouillage étant assuré automatiquement par la déformation d'un organe élastique lors du chaussage du châssis à roulettes, **caractérisé en ce que** l'accrochage et le verrouillage automatiques sont assurés en tous les points de fixation par au moins un élément d'accrochage et de verrouillage (8; 35; 40; 61, 62) soumis à l'action d'au moins un moyen élastique (16; 54; 71) de maintien en position verrouillée et **en ce que** le patin comprend un moyen de déverrouillage constitué d'un levier de déverrouillage (19) articulé à l'arrière du châssis et agissant sur l'élément d'accrochage et de verrouillage contre l'action dudit moyen élastique de manière à libérer la chaussure.

2. Patin selon la revendication 1, **caractérisé en ce que** le levier de déverrouillage (19) agit directement sur l'élément d'accrochage et de verrouillage.

3. Patin selon la revendication 1, **caractérisé en ce que** le levier de déverrouillage (19) est articulé à l'arrière du châssis autour d'un axe horizontal (20; 47) transversal au châssis.

4. Patin selon l'une des revendications 1 ou 3, **caractérisé en ce que** le châssis présente, aux points d'accrochage, des encoches en V (4 à 7) dans lesquelles viennent s'engager des barrettes ou tenons (24a, 25a ; 33, 34 ; 36a ; 37a, 37b) horizontales de la chaussure et que l'élément d'accrochage et de verrouillage présente des becs (11, 12; 45, 46; 64) venant s'engager sur les barrettes ou tenons de manière à maintenir sans jeu les barrettes ou tenons au fond des encoches en V.

5. Patin selon la revendication 4, **caractérisé en ce qu'**il comprend un élément d'accrochage et de verrouillage (8; 35) commun aux quatre points d'accrochage et un ressort (16) maintenant cet élément d'accrochage en position de verrouillage, et **en ce que** lesdits becs (11, 12) présentent un côté supérieur incliné (13) permettant leur écartement par les barrettes ou tenons lors du chaussage et un côté inférieur incliné (14) venant s'appuyer sur les barrettes ou tenons en position accrochée.

6. Patin selon les revendications 2 et 5, **caractérisé en ce qu'**en l'absence de chaussure, le levier de déverrouillage (19) est maintenu dans une position sensiblement verticale par l'élément d'accrochage et de verrouillage (8; 35).

7. Patin selon la revendication 6, **caractérisé en ce que** l'élément commun d'accrochage et de verrouillage (8) est articulé en un point intermédiaire autour d'un axe horizontal (9) transversal au châssis et traversant une lumière (15) de l'élément d'accrochage et de verrouillage.

8. Patin selon la revendication 7, **caractérisé en ce que**, lorsque la chaussure est fixée au châssis, un jeu (e) subsiste entre le levier de déverrouillage et l'élément commun d'accrochage et de verrouillage, de telle sorte que le levier (19) peut venir s'appuyer en permanence contre le dos de la chaussure en suivant la flexion de la chaussure vers l'arrière et vers l'avant.

9. Patin selon la revendication 4, **caractérisé en ce que** l'élément d'accrochage et de verrouillage (40; 61, 62) est retenu en position déverrouillée par une gâchette (51; 57; 68, 72) positionnée relativement au niveau du fond desdites encoches en V (4, 6) de manière à être actionnée par lesdits tenons ou barrettes de la chaussure lors du chaussage, lors de leur pénétration dans les encoches en V.

10. Patin selon la revendication 9, **caractérisé en ce que** l'élément d'accrochage et de verrouillage (40; 61, 62) et la gâchette (51; 68, 72) ont un ressort de rappel commun (54; 71).

11. Patin selon la revendication 10, **caractérisé en ce qu'**il comprend un élément d'accrochage et de verrouillage (40) commun aux quatre points d'accrochage et monté coulissant longitudinalement dans le châssis, **en ce que** la gâchette (51) est constituée d'un bras articulé en un point intermédiaire (50) de l'élément d'accrochage et de verrouillage et terminée par un crochet (52) venant s'accrocher sur le châssis en position déverrouillée et **en ce que** le ressort de rappel commun (54) est un ressort de traction attaché par l'une de ses extrémités au châssis et par son autre extrémité en un point (53) de la gâchette proche de l'articulation (50) de la gâchette de manière à exercer simultanément une traction sur l'élément d'accrochage et de verrouillage et un couple sur la gâchette pour son maintien, respectivement son rappel en position accrochée.

12. Patin selon la revendication 9, **caractérisé en ce que** qu'il comprend un élément d'accrochage et de verrouillage (40) commun aux quatre points d'accrochage et monté coulissant longitudinalement dans le châssis, et **en ce que** la gâchette (57) est constituée d'un organe flexible venant s'engager dans une encoche (60) ou derrière un épaulement équivalent de l'élément d'accrochage et de verrouillage de manière à s'opposer à l'action du moyen élastique (54').

13. Patin selon l'une des revendications 11 ou 12, **caractérisé en ce que** le levier de déverrouillage (19) est articulé à une extrémité de l'élément d'accrochage et de verrouillage (40) au moyen d'un axe (47) traversant au moins une lumière longitudinale (48) du châssis, le châssis présentant une butée (49) contre laquelle l'extrémité inférieure du levier (19) vient s'appuyer lors du déverrouillage.

14. Patin selon la revendication 9, **caractérisé en ce qu'**il comprend deux éléments d'accrochage et de verrouillage indépendants (61, 62) articulés chacun autour d'un axe situé au-dessous desdites encoches en V et munis d'un tenon (65), et deux gâchettes (68, 72) retenant chacun des éléments d'accrochage et de verrouillage, chacune de ces gâchettes étant constituée d'un levier du premier genre s'étendant en direction du tenon (65) de l'élément d'accrochage et de verrouillage et présentant une encoche (66) dans laquelle ledit tenon est engagé en position déverrouillée, et **en ce que** ledit moyen élastique est un ressort (71) travaillant en compression entre l'élément d'accrochage et de verrouillage et un bras de levier (70) de la gâchette de manière à simultanément maintenir la gâchette en appui contre ledit tenon en l'absence de chaussure et à pousser l'élément d'accrochage et de verrouillage en position verrouillée.

15. Patin selon la revendication 14, **caractérisé en ce que** les éléments d'accrochage et de verrouillage (61, 62) travaillent en sens opposés et de manière divergeante et que l'un porte un renvoi (75) d'un câble (73) dont une extrémité est fixée à l'autre élément d'accrochage et l'autre extrémité est reliée au levier de déverrouillage (19).

16. Patin selon l'une des revendications 1 à 15, **caractérisé en ce que** le dos de la chaussure présente un logement (28) dans lequel la région terminale du levier de déverrouillage (19) est engagée de manière à contribuer à la tenue latérale de la chaussure.

17. Patin selon l'une des revendications 7 à 13, **caractérisé en ce que** l'élément d'accrochage et de verrouillage (8) est constitué de deux plaques parallèles découpées (8a, 8b) et qui sont reliées entre elles par une entretoise (10).

18. Patin selon la revendication 17, **caractérisé en ce que** la liaison entre l'entretoise (10) et lesdites plaques parallèles présente un jeu autorisant un léger déplacement longitudinal relatif d'une plaque par rapport à l'autre.

19. Patin selon l'une des revendications 17 ou 18, **caractérisé en ce que** lesdites plaques (8a, 8b) sont situées à l'intérieur du châssis.

20. Patin selon l'une des revendications 17 ou 18, **caractérisé en ce que** lesdites plaques parallèles (8a, 8b) sont situées à l'extérieur du châssis, de chaque côté de celui-ci.

21. Patin selon l'une des revendications 7 à 13, **caractérisé en ce que** l'élément d'accrochage et de verrouillage est en une seule pièce (35) présentant une section en U renversé dans sa région médiane (35a) par laquelle l'élément d'accrochage et de verrouillage est à cheval sur le châssis.

22. Patin selon l'une des revendications 1 à 21, **caractérisé en ce qu'**en position déchaussée du châssis, le levier de déverrouillage (19) est rabattable sur le châssis.

23. Patin selon l'une des revendications 1 à 22, **caractérisé en ce que** les barrettes ou tenons (24a, 25a, ; 33, 34 ; 36a) sont ancrées dans des inserts en plastique dur (29) noyé dans le matériau souple (22) de la semelle et présentant, en regard du châssis, une découpe (23) présentant deux parois latérales obliques assurant un guidage de la chaussure lors de la fixation de celle-ci au châssis prenant appui sur les côtés extérieurs (30) du châssis pour assurer un maintien et un positionnement transversal de la chaussure sur le châssis.

24. Patin selon l'une des revendications 1 à 22, **caractérisé en ce que** les tenons (37a, 37b) sont formés par les extrémités d'une pièce en matière plastique dure (37) en forme de C noyée dans la semelle (22).

25. Patin selon l'une des revendications 1 à 24, **caractérisé en ce que** la distance mesurée transversalement entre les points d'accrochage de chaque paire est d'environ 30 mm.

26. Patin selon l'une des revendications 1 à 25, **caractérisé en ce que** la distance mesurée longitudinalement entre les points d'accrochage est supérieure à 8 cm.

27. Patin selon l'une des revendications 1 à 26, **caractérisé en ce qu'**en position déchaussée du châssis, le levier de déverrouillage (19) constitue une poignée pour la manipulation du châssis.

28. Patin selon l'une des revendications 1 à 11, **caractérisé en ce que** l'élément d'accrochage et de verrouillage (8; 35; 40) assure simultanément l'accrochage et le verrouillage en tous les points de fixation.

## Patentansprüche

1. Rollschuh mit einem Gestell (1), das mit Rollen (3) ausgerüstet ist, und mit einem Schuh (1), der an vier nicht ausgerichteten, ein Trapezoid, definierenden Punkten durch Einhaken und Verriegeln abnehmbar am Gestell befestigt ist, derart, dass zwischen Schuh und Gestell eine stabile Verbindung gewährleistet wird, wobei die Verriegelung beim Aufsetzen des Schuhs auf das Rollgestells automatisch durch die Verformung eines elastischen Organs sichergestellt wird, **dadurch gekennzeichnet, dass** das Einhaken und das Verriegeln an allen Befestigungspunkten automatisch durch wenigstens ein Haken- und Verriegelungselement (8; 35; 40; 61, 62) sichergestellt werden, das in der Verriegelungsstellung der Wirkung wenigstens eines elastischen Haltemittels (16; 54; 71) unterliegt, und dass der Rollschuh ein Entriegelungsmittel aufweist, das aus einem Entriegelungshebel (19) besteht, der hinten am Gestell angelenkt ist und gegen die Wirkung des erwähnten elastischen Mittels auf das Haken- und Verriegelungselement wirkt.

2. Rollschuh nach Anspruch 1, **dadurch gekennzeichnet, dass** der Entriegelungshebel (19) direkt auf das Hakenund Verriegelungselement wirkt.

3. Rollschuh nach Anspruch 1, **dadurch gekennzeichnet, dass** der Entriegelungshebel (19) hinten am Gestell um eine horizontale, quer zum Gestell liegende Achse (20; 47) schwenkbar montiert ist.

4. Rollschuh nach einem der Ansprüche 1 oder 3, **dadurch gekennzeichnet, dass** das Gestell an den Einhakpunkten V-förmige Nuten (4 bis 7) aufweist, in welche horizontale Stege oder Zapfen (24a, 25a; 33, 34; 36; 37a, 37b) des Schuhs eingreifen, und dass das Haken- und Verriegelungselement Nasen (11, 12; 45, 46; 64) aufweist, die derart über die Stege oder Zapfen greifen, dass diese am Boden der V-förmigen Nuten spielfrei gehalten werden.

5. Rollschuh nach Anspruch 4, **dadurch gekennzeichnet, dass** er ein den vier Einhakpunkten gemeinsames Hakenund Verriegelungselement (8; 35) sowie eine Feder (16) aufweist, welche dieses Element in der Verriegelungsstellung hält, und dass die erwähnten Nasen (11, 12) mit einer geneigten Oberseite (13), welche beim Aufsetzen des Schuhs auf das Rollgestell die Nasen durch die Stege oder Zapfen wegzuschieben erlaubt, und mit einer geneigten Unterseite (14) versehen sind, die sich in der eingehakten Stellung auf den Stegen oder Zapfen abstützt.

6. Rollschuh nach den Ansprüchen 2 und 5, **dadurch gekennzeichnet, dass** bei Abwesenheit des Schuhs der Entriegelungshebel (19) durch das Haken- und Verriegelungselement (8; 35) in einer im wesentlichen vertikalen Stellung gehalten wird.

7. Rollschuh nach Anspruch 6, **dadurch gekennzeichnet, dass** das gemeinsame Haken- und Verriegelungselement (8) an einem Zwischenpunkt um eine horizontale Achse schwenkbar montiert ist, welche quer zum Gestell verläuft und ein Langloch (15) des Haken- und Verriegelungselements durchsetzt.

8. Rollschuh nach Anspruch 7, **dadurch gekennzeichnet, dass**, wenn der Schuh am Gestell befestigt ist, ein Spiel (e) zwischen dem Entriegelungshebel und dem gemeinsamen Haken- und Verriegelungselement besteht, derart, dass der Hebel (19) ständig am Rücken des Schuhs anliegen kann, indem er der Biegung des Schuhs nach hinten und nach vorn folgt.

9. Rollschuh nach Anspruch 4, **dadurch gekennzeichnet, dass** das Haken- und Verriegelungselement (40; 61, 62) in der Verriegelungsstellung durch eine Zuhaltung (51; 57; 68, 72) gehalten wird, die relativ zur Höhe des Bodens der erwähnten V-förmigen Nuten (4, 6) angeordnet ist, derart, dass sie beim Aufsetzen des Schuhs auf das Rollgestell durch die erwähnten Zapfen oder Stege des Schuhs betätigt wird, wenn diese in die V-förmigen Nuten eindringen.

10. Rollschuh nach Anspruch 9, **dadurch gekennzeichnet, dass** das Haken- und Verriegelungselement (40; 61, 62) sowie die Zuhaltung (51; 68, 72) eine gemeinsame Rückstellfeder (54; 71) haben.

11. Rollschuh nach Anspruch 10, **dadurch gekennzeichnet, dass** er ein den vier Einhakpunkten gemeinsames Hakenund Verriegelungselement (40) hat, das längsverschiebbar im Gestell montiert ist, und das die Zuhaltung (51) aus einem Arm besteht, der an einem Zwischenpunkt (50) des Haken- und Verriegelungselements angelenkt ist und in einem Haken (52) endet, der sich in Entriegelungsstellung am Gestell einhakt, und dass die gemeinsame Rückstellfeder (54) eine Zugfeder ist, die mit ihrem einen Ende am Gestell und mit ihrem anderen Ende an einem nahe am Gelenk (50) der Zuhaltung liegenden Punkt (53) derselben befestigt ist, so dass gleichzeitig ein Zug auf das Haken- und Verriegelungselement sowie ein Drehmoment auf die Zuhaltung ausgeübt werden, um sie zu halten bzw. in ihre eingehakte Stellung zurückzustellen.

12. Rollschuh nach Anspruch 9, **dadurch gekennzeichnet, dass** sie ein den vier Einhakpunkten gemeinsames Hakenund Verriegelungselement (40) hat, das längsverschiebbar im Gestell montiert ist, und dass die Zuhaltung (57) aus einem flexiblen Organ besteht, das in eine Nut (60) oder hinter eine äquivalente Schulter des Hakenund Verriegelungselements eingreift, so dass der Wirkung des elastischen Mittels (54') entgegengewirkt wird.

13. Rollschuh nach einem der Ansprüche 11 oder 12, **dadurch gekennzeichnet, dass** der Entriegelungshebel (19) an einem Ende des Haken- und Verriegelungselements mittels einer wenigstens ein Langloch (48) des Gestells durchquerenden Achse (47) angelenkt ist und dass das Gestell einen Anschlag (49) aufweist, gegen den das untere Ende des Hebels (19) bei der Entriegelung zur Anlage kommt.

14. Rollschuh nach Anspruch 9, **dadurch gekennzeichnet, dass** er zwei unabhängige Haken- und Verriegelungselemente (61, 62), die jedes um eine unter den erwähnten V-förmigen Nuten liegende Achse schwenkbar montiert und mit einem Zapfen (65) versehen sind, sowie zwei Zuhaltungen (68, 72) aufweist, die je ein Haken- und Verriegelungselement halten und jeweils aus einem zweiarmigen Hebel bestehen, welcher sich in Richtung des Zapfens (65) des Haken- und Verriegelungselements erstreckt und eine Nut (66) aufweist, in die der erwähnte Zapfen in Entriegelungsstellung eingreift, und dass das erwähnte elastische Mittel eine zwischen dem Haken- und Verriegelungselement und einem Hebelarm (70) der Zuhaltung angeordnete Druckfeder ist (71) ist, derart, dass sie sowohl die Zuhaltung bei Abwesenheit des Schuhs in Anlage am erwähnten Zapfen hält als auch das Haken- und Verriegelungselement in die Verriegelungstellung stösst.

15. Rollschuh nach Anspruch 14, **dadurch gekennzeichnet, dass** die Haken- und Verriegelungselemente (61, 62) im entgegengesetzten Sinne und divergierend arbeiten und dass das eine eine Umlenkrolle (75) für ein Kabel (73) trägt, dessen eines Ende am anderen Hakenelement und dessen anderes Ende am Entriegelungshebel (19) befestigt ist.

16. Rollschuh nach einem der Ansprüche 1 bis 15, **dadurch gekennzeichnet, dass** der Rücken des Schuhs eine Vertiefung (28) hat, in die der Endbereich des Entriegelungshebels (19) eingreift, derart, dass er zum seitlichen Halt des Schuhs beiträgt.

17. Rollschuh nach einem der Ansprüche 7 bis 13, **dadurch gekennzeichnet, dass** das Haken- und Verriegelungselement (8) aus zwei parallelen ausgeschnittenen Platten (8a, 8b) besteht, die miteinander durch eine Querstrebe (10) verbundenen sind.

18. Rollschuh nach Anspruch 17, **dadurch gekennzeichnet, dass** die Verbindung zwischen der Querstrebe (10) und den erwähnten parallelen Platten ein Spiel aufweist, das eine leichte Längsverschiebung der einen relativ zur anderen Platte zulässt.

19. Rollschuh nach einem der Ansprüche 17 oder 18, **dadurch gekennzeichnet, dass** die erwähnten Platten (8a, 8b) im Inneren des Gestells liegen.

20. Rollschuh nach einem der Ansprüche 17 oder 18, **dadurch gekennzeichnet, dass** die erwähnten parallelen Platten (8a, 8b) ausserhalb des Gestells, auf beiden Seiten desselben, liegen.

21. Rollschuh nach einem der Ansprüche 7 bis 13, **dadurch gekennzeichnet, dass** das Haken- und Verriegelungselement aus einem einzigen Stück (35) besteht und im mittleren Bereich (35a) einen umgekehrten U-Querschnitt aufweist, mit welchem es rittlings auf dem Gestell sitzt.

22. Rollschuh nach einem der Ansprüche 1 bis 21, **dadurch gekennzeichnet, dass** der Entriegelungshebel (19) auf das Gestell herabklappbar ist.

23. Rollschuh nach einem der Ansprüche 1 bis 22, **dadurch gekennzeichnet, dass** die Streben oder Zapfen (14a, 25a; 33, 34; 36) in Einsatzteilen aus Hartkunststoff (29) verankert sind, welche in das biegsame Material (22) der Sohle eingebettet sind und dem Gestell gegenüberliegend einen Ausschnitt (23) mit zwei schrägen Seitenwänden haben, die eine Führung des Schuhs beim Befestigen desselben auf dem Gestell gewährleisten, wobei sich der Schuh auf den Aussenseiten (30) des Gestells abstützt, um den Halt und die Querpositionierung des Schuhs auf dem Gestell sicherzustellen.

24. Rollschuh nach einem der Ansprüche 1 bis 22, **dadurch gekennzeichnet, dass** die Zapfen (37a, 37b) durch die Enden eines C-förmigen Teils aus Hartkunststoff (37) gebildet werden, das in die Sohle (22) eingebettet ist.

25. Rollschuh nach einem der Ansprüche 1 bis 24, **dadurch gekennzeichnet, dass** der in Querrichtung gemessene Abstand zwischen den Einhakpunkten jedes Paares ungefähr 30 mm beträgt

26. Rollschuh nach einem der Ansprüche 1 bis 25, **dadurch gekennzeichnet, dass** der in Längsrichtung gemessene Abstand zwischen den Einhakpunkten grösser als 8 cm ist.

27. Rollschuh nach einem der Ansprüche 1 bis 26, **dadurch gekennzeichnet, dass** der Entriegelungshebel (19) bei nicht am Rollgestell befestigtem Schuh einen Handgriff zur Handhabung des Gestells bildet.

28. Rollschuh nach einem der Ansprüche 1 bis 11, **dadurch gekennzeichnet, dass** das Haken- und Verriegelungselement (8; 35; 40) gleichzeitig das Einhaken und das Verriegeln an allen Befestigungspunkten sicherstellt.

## Claims

1. Roller skate comprising a chassis (2) equipped with rollers (3) and a boot (1) attached removably to the chassis at four non-aligned points defining a quadrilateral, by catching and locking so as to provide a stable connection between the boot and the chassis, locking being achieved automatically by the deformation of an elastic member when the roller chassis is put on, **characterized in that** automatic catching and automatic locking are achieved at all of the attachment points using at least one catching and locking element (8; 35; 40; 61, 62) subject to the action of at least one elastic means (16; 54; 71) of maintaining a locked position, and **in that** the skate comprises an unlocking means consisting of an unlocking lever (19) articulated to the rear of the chassis and acting on the catching and locking element against the action of said elastic means so as to free the boot.

2. Skate as claimed in claim 1, **characterized in that** the unlocking lever (19) acts directly on the catching and locking element.

3. Skate as claimed in claim 1, **characterized in that** the unlocking lever (19) is articulated to the rear of the chassis about a horizontal axle (20; 47) which is transverse to the chassis.

4. Skate as claimed in claim 1 or 3, **characterized in that** the chassis at the catching points has V-shaped notches (4 to 7) in which horizontal bars or tenons (24a, 25a; 33, 34; 36a; 37a, 37b) of the boot can engage and wherein the catching and locking element has nibs (11, 12; 45, 46; 64) which engage over the bars or tenons so as to maintain the bars or tenons without play in the bottom of the V-shaped notches.

5. Skate as claimed in claim 4, **characterized in that** it comprises a catching and locking element (8; 35) common to the four catching points and a spring (16) maintaining this catching element in the locked position, and **in that** said nibs (11, 12) have an inclined upper side (13) allowing them to be parted by the bars or tenons when the boot is being put on, and an inclined lower side (14) which presses on the bars or tenons in the caught-on position.

6. Skate as claimed in claims 2 and 5, **characterized in that** when the boot is not present, the unlocking lever (19) is maintained in an approximately vertical position by the catching and locking element (8; 35).

7. Skate as claimed in claim 6, **characterized in that** the common catching and locking element (8) is articulated at an intermediate point about a horizontal axle (9) transverse to the chassis and passing through a slot (15) in the catching and locking element.

8. Skate as claimed in claim 7, **characterized in that** when the boot is attached to the chassis, a clearance (e) remains between the unlocking lever and the common catching and locking element, so that the lever (19) can always press against the back of the boot and follow the backward and forward flexing of the boot.

9. Skate as claimed in claim 4, **characterized in that** the catching and locking element (40; 61, 62) is kept in the unlocked position by a catch (51; 57; 68, 72) positioned relative to the level of the bottom of said V-shaped notches (4, 6) in such a way that it is actuated by said tenons or bars of the boot when the boot is being put on, as they penetrate the V-shaped notches.

10. Skate as claimed in claim 9, **characterized in that** the catching and locking element (40; 61, 62) and the catch (51; 68, 72) have a common return spring (54; 71).

11. Skate as claimed in claim 10, **characterized in that** it comprises a catching and locking element (40) common to the four catching points and mounted so that it can slide longitudinally in the chassis, **in that** the catch (51) consists of an arm articulated at an intermediate point (50) of the catching and locking element and ending in a hook (52) which catches on the chassis in the unlocked position and **in that** the common return spring (54) is a tension spring attached by one of its ends to the chassis and by its other end to a point (53) of the catch close to the articulation (50) of the catch so as to exert simultaneously tension on the catching and locking element and a torque on the catch in order to maintain it, and respectively to return it to the caught-on position.

12. Skate as claimed in claim 9, **characterized in that** it comprises a catching and locking element (40) common to the four catching means and mounted so that it can slide longitudinally in the chassis, and **in that** the catch (57) consists of a flexible member which can engage in a notch (60) or engage behind an equivalent shoulder of the catching and locking element so as to oppose the action of the elastic means (54').

13. Skate as claimed in claim 11 or 12, **characterized in that** the unlocking lever (19) is articulated to one end of the catching and locking element (40) by means of an axle (47) passing through at least one longitudinal slot (48) of the chassis, the chassis having a buffer (49) against which the lower end of the lever (19) can press during unlocking.

14. Skate as claimed in claim 9, **characterized in that** it comprises two independent catching and locking elements (61, 62) each articulated about an axle situated below said V-shaped notches and equipped with a tenon (65) and two catches (68, 72) retaining each of the catching and locking elements, each of these catches consisting of a lever of the first kind extending in the direction of the tenon (65) of the catching and locking element and having a notch (66) in which said tenon is engaged in the unlocked position, and **in that** said elastic means is a spring (71) working in compression between the catching and locking element and a lever arm (70) of the catch so as simultaneously to keep the catch pressed against said tenon when the boot is absent and to push the catching and locking element into the locked position.

15. Skate as claimed in claim 14, **characterized in that** the catching and locking elements (61, 62) work in opposite directions and in a diverging manner and **in that** one of them carries a return (75) for a cable (73), one end of which is attached to the other catching element, and the other end of which is connected to the unlocking lever (19).

16. Skate as claimed in anyone of the claims 1 to 15, **characterized in that** the back of the boot has a housing (28) in which the terminal region of the unlocking lever (19) is engaged in order to contribute to the lateral rigidity of the boot.

17. Skate as claimed in anyone of the claims 7 to 13, **characterized in that** the catching and locking element (8) consists of two parallel plates (8a, 8b) with cutouts which are connected by a spacer piece (10).

18. Skate as claimed in claim 17, **characterized in that** the connection between the spacer piece (10) and said parallel plates has play allowing a slight relative longitudinal movement of one plate with respect to the other.

19. Skate as claimed in claim 17 or 18, **characterized in that** said plates (8a, 8b) lie within the chassis.

20. Skate as claimed in one of the claims 17 or 18, **characterized in that** said parallel plates (8a, 8b) lie outside the chassis, on each side thereof.

21. Skate as claimed in anyone of the claims 7 to 13, **characterized in that** the catching and locking element is made as a single piece (35) with a section in the shape of an inverted U in its middle region (35a) via which the catching and locking element sits astride the chassis.

22. Skate as claimed in anyone of the claims 1 to 21, **characterized in that** when the chassis is off the foot, the unlocking lever (19) can be folded down onto the chassis.

23. Skate as claimed in anyone of the claims 1 to 22, **characterized in that** the bars or tenons (24a, 25a; 33, 34; 36a) are anchored in hard plastic inserts (29) embedded in the flexible material (22) of the sole and have, facing the chassis, a cutout (23) with two oblique lateral walls which guide the boot when the latter is being attached to the chassis, pressing on the outer sides (30) of the chassis in order to maintain and position the boot transversely on the chassis.

24. Skate as claimed in anyone of the claims 1 to 22, **characterized in that** the tenons (37a, 37b) are formed by the ends of a piece made of hard plastic (37) in the shape of a C embedded in the sole (22).

25. Skate as claimed in anyone of the claims 1 to 24, **characterized in that** the distance measured transversely between the catching points of each pair is about 30 mm.

26. Skate as claimed in anyone of the claims 1 to 25, **characterized in that** the distance measured longitudinally between the catching points exceeds 8 cm.

27. Skate as claimed in anyone of the claims 1 to 26, **characterized in that** when the chassis is off the foot, the unlocking lever (19) constitutes a handle for manipulating the chassis.

28. Skate as claimed in anyone of the claims 1 to 11, **characterized in that** the catching and locking element (8; 35; 40) simultaneously achieves catching and locking at all the attachment points.
